# EUROPÄISCHE PATENTANMELDUNG

(11) **EP 4 744 822 A1**
(43) Veröffentlichungstag der Anmeldung: **20.05.2026**
(21) Anmeldenummer: 25207062.8
(22) Anmeldetag: 07.10.2025
(51) Int. Cl.: B24B 19/00, B24B 35/00, B24D 18/00

(54) **VERFAHREN ZUR HERSTELLUNG EINES POLIERSTIFTES, POLIERSTIFT, VERFAHREN ZUR BEARBEITUNG EINES WERKSTÜCKES MIT DIESEM POLIERSTIFT, HIERMIT AUSGESTATTETE WERKZEUGMASCHINE UND BEARBEITUNGSZENTRUM, SOWIE COMPUTERPROGRAMMPRODUKT**

(30) Priorität: 15.10.2024 DE 102024129881
(71) Anmelder: Kern Microtechnik GmbH, 82438 Eschenlohe (DE)
(72) Erfinder: Gröb, Marvin Gerrit, 82467 Garmisch-Partenkirchen (DE)
(74) Vertreter: Bedenbecker, Markus

(57) **Zusammenfassung**

Zum Zwecke einer verbesserten Herstellung eines zur abrasiven Bearbeitung eines Werkstückes (10) in einer Werkzeugmaschine (1) vorgesehenen, einen Grundkörper (25) aufweisenden Polierstiftes (25) sind folgende Schritte vorgesehen:
1. Bereitstellen der eine Werkzeugaufnahme (15) aufweisenden Werkzeugmaschine (1), wobei die Werkzeugmaschine (1) eingerichtet ist, das zu bearbeitende Werkstück (10) in einer Werkstückaufnahme (5) aufzunehmen;
2. Befestigen des Grundkörpers (20) in der Werkzeugaufnahme (15);
3. Konditionieren des in der Werkzeugaufnahme (15) befindlichen Grundkörpers (20);
4. Aufbringen einer schleifstofffreien Trägerschicht (35) auf mindestens einen Teil des Grundkörpers (20), wobei der Elastizitätsmodul der an dem Grundkörper (20) aufgebrachten Trägerschicht (35) kleiner als der Elastizitätsmodul des zu bearbeitenden Werkstückes (10) ist, und Aufbringen eines Schleifstoffes (45) in der Trägerschicht (35) und/oder in die Trägerschicht (35), oder
5. für den Fall, dass die Trägerschicht nicht schleifstofffrei ausgebildet ist, sondern einen Schleifstoff (45) aufweist, Aufbringen der den Schleifstoff (45) enthaltenden Trägerschicht (35) auf mindestens einen Teil des Grundkörpers (20), wobei der Elastizitätsmodul der an dem Grundkörper (20) aufgebrachten Trägerschicht (35) kleiner als der Elastizitätsmodul des zu bearbeitenden Werkstückes (10) ist.

Weitere Aspekte der Erfindung betreffen einen verfahrensgemäß hergestellten Polierstift (25), die Anwendung des Polierstiftes (25) zur abrasiven Bearbeitung eines Werkstückes (10), eine entsprechend ausgestattete Werkzeugmaschine (1), ein entsprechend ausgestattetes Bearbeitungszentrum (80) sowie ein Computerprogrammprodukt zur Durchführung der genannten Verfahren.

## Beschreibung

Die vorliegende Erfindung betrifft ein Verfahren zur Herstellung eines Polierstiftes gemäß Anspruch 1, einen nach dem Verfahren hergestellten Polierstift gemäß Anspruch 9, ein Verfahren zur Bearbeitung eines Werkstückes mit einem solchen Polierstift gemäß Anspruch 11, eine diese Verfahren anwendende oder einen solchen Polierstift aufweisende Werkzeugmaschine gemäß Anspruch 13, ein hiermit versehenes Bearbeitungszentrum gemäß Anspruch 17 und ein Computerprogrammprodukt bzw. ein nichtflüchtiges Speichermedium mit einem Programmcode gemäß Anspruch 19.

Dem Grundsatz nach sind Polierstifte allgemein bekannt. Sie dienen dazu, Oberflächen eines Werkstückes vermittels einer abrasiven Behandlung zu bearbeiten, beispielsweise zu polieren, glätten oder einer Finish-Bearbeitung zu unterziehen. Ein beispielhafter Polierstift ist aus der WO 2021/018504 A1 bekannt, bei dem ein aus einem Kunststoff bestehender, schaftartiger Grundkörper mit einem abrasiven Poliermaterial spritzgegossen wird. Der so hergestellte Polierstift wird dann üblicherweise von seinem Herstellungsort, insbesondere in einer Fabrik, an einen anderen Ort, insbesondere eine von der ersten Fabrik weit entfernte andere Fabrik, befördert, wo er insbesondere in einer Werkzeugmaschine eingesetzt wird, um die abrasive Oberflächenbehandlung eines Werkstückes durchzuführen. Wie zu erkennen ist, sind solche bekannten Polierstifte Massenartikel, die sich in der Praxis an sich bewährt haben. Allerdings sind die bekannten Polierstifte nicht immer dazu geeignet, eine gewünschte Genauigkeit bei der abrasiven Behandlung einer Oberfläche zu erzielen.

Es ist daher Aufgabe der vorliegenden Erfindung, ein Verfahren zur Herstellung eines Polierstiftes anzugeben, der ein gewünschtes Maß an Genauigkeit bietet.

Diese Aufgabe wird durch das Verfahren gemäß Anspruch 1 gelöst.

Konkret wird diese Aufgabe durch ein Verfahren zur Herstellung eines Polierstiftes gelöst, der zur abrasiven Bearbeitung eines Werkstückes in einer Werkzeugmaschine eingerichtet ist und einen Grundkörper aufweist, und das sich durch folgende Schritte auszeichnet:
1. Bereitstellen der eine Werkzeugaufnahme aufweisenden Werkzeugmaschine, wobei die Werkzeugmaschine eingerichtet ist, das zu bearbeitende Werkstück in einer Werkstückaufnahme aufzunehmen;
2. Befestigen des Grundkörpers in der Werkzeugaufnahme;
3. Konditionieren des in der Werkzeugaufnahme befindlichen Grundkörpers;
4. Aufbringen einer schleifstofffreien Trägerschicht auf den Grundkörper, wobei der Elastizitätsmodul der an dem Grundkörper aufgebrachten Trägerschicht kleiner als der Elastizitätsmodul des zu bearbeitenden Werkstückes ist, und Aufbringen eines Schleifstoffes auf der Trägerschicht und/oder in die Trägerschicht, oder
5. für den Fall, dass die Trägerschicht nicht schleifstofffrei ausgebildet ist, sondern einen Schleifstoff aufweist, Aufbringen der den Schleifstoff enthaltenden Trägerschicht auf den Grundkörper, wobei der Elastizitätsmodul der an dem Grundkörper aufgebrachten Trägerschicht kleiner als der Elastizitätsmodul des zu bearbeitenden Werkstückes ist.

Wie aus dem zuvor Dargestellten unmittelbar hervorgeht, wird also der Polierstift unter Zuhilfenahme genau derjenigen Werkzeugmaschine mindestens teilweise hergestellt, in der das durch ihn abrasiv zu bearbeitende Werkstück aufgenommen wird. In vorteilhafter Weise ist damit ein Höchstmaß an insbesondere geometrischer Abstimmung von Werkzeugmaschine, Polierstift und Werkstück ermöglicht, was zu einer gewünschten hohen Präzision des abrasiven Bearbeitungsvorganges führt.

Es sei bereits an dieser Stelle betont, dass es bei Verwendung eines erfindungsgemäßen Polierstiftes in der Praxis problemlos und reproduzierbar möglich ist, eine mittlere arithmetische Höhe Sa gemäß ISO 25178 in der Größenordnung von 0,0001 µm bis 0,12 µm zu erzielen. Damit ist die mit dem erfindungsgemäßen Polierstift erzielbare mittlere arithmetische Höhe Sa um Größenordnungen kleiner als eine solche, die aus dem Stand der Technik bekannt ist. Dies gilt ebenso für die mit dem erfindungsgemäßen Polierstift erzielbare arithmetische Mittenrautiefe Ra, die kleiner als 0,1 µm, insbesondere kleiner als 0,05 µm und sogar kleiner als Bereich 0,01 µm ist und damit um den Faktor 10 kleiner als diejenige, die mit aus dem Stand der Technik bekannten Polierstiften erzielbar ist. Tatsächlich können mit dem erfindungsgemäßen Polierstift Oberflächen von Werkstücken in vorteilhafter Weise ohne optisch auffällige oder aktive Strukturen, insbesondere diffraktive Muster, und mit einer gewünschten Welligkeit (Mid-Spatial Waviness) erzeugt werden.

In dem zuvor offenbarten ersten Schritt wird eine Werkzeugmaschine mit einer Werkzeugaufnahme und einer Werkstückaufnahme bereitgestellt. Die Werkzeugmaschine, die Werkzeugaufnahme und die Werkstückaufnahme können jede geeignete Bauart aufweisen, wie später noch erläutert werden wird.

In der Werkzeugaufnahme wird ein Grundkörper des Polierstiftes befestigt. Die Befestigung erfolgt, wie an sich bei Werkzeugaufnahmen üblich, reversibel. In besonders vorteilhafter Weise ist die Werkzeugaufnahme als Hohlschaftkegel-Halter (HSK-Halter) ausgebildet, der sich in der Praxis über einen langen Zeitraum als standardisiertes und zuverlässiges Bauteil erwiesen hat.

Der Grundkörper selbst kann in jeder geeigneten Weise ausgebildet sein. So ist er in vorteilhafter Weise als Schaft ausgebildet. Er weist ein erstes, in der Werkzeugaufnahme aufnehmbares Ende, und ein hiervon distal entferntes freies Ende auf. Insbesondere an letzterem wird der für die abrasive Bearbeitung eines in der Werkstückaufnahme entfernbar aufgenommenen Werkstückes vorgesehene Schleifstoff aufgebracht, wie später noch detailliert dargestellt werden wird.

Der Grundkörper ist in vorteilhafter Weise aus einem Material mit einem vergleichsweise hohen Elastizitätsmodul, insbesondere einem Hartmetall, HSS-Stahl oder einer Keramik, insbesondere Aluminiumoxid, ausgebildet.

Wenn der Grundkörper des Polierstiftes in der Werkzeugaufnahme aufgenommen ist, wird er erfindungsgemäß konditioniert. Beim Konditionieren werden insbesondere die Form des Grundkörpers, sein Rundlauf, sein Axialschlag und/oder seine Oberfläche bis zu einem gewünschten Maß bearbeitet bzw. eingestellt. Alternativ oder kumulativ ist es möglich, ihn zu wuchten.

Hierdurch wird in vorteilhafter Weise eine erste Abstimmung von Werkzeugmaschine und Polierstift erzielt, wodurch eine wichtige Grundlage für die Erhöhung der Genauigkeit des Polierprozesses geschaffen ist.

Sodann wird der Grundkörper mindestens teilweise mit Material versehen, das dazu vorgesehen ist, bei der abrasiven Bearbeitung des Werkstückes mit dessen Oberfläche in Kontakt zu stehen und letztere abrasiv zu bearbeiten. Das Material ist eine Trägerschicht, die mit dem Grundkörper chemisch und/oder physikalisch befestigt wird und an der und/oder in dem mindestens ein Schleifstoff, der für den abrasiven Effekt bei der Bearbeitung des Werkstückes verantwortlich ist, aufgebracht wird. Mit anderen Worten wird Schleifstoff auf die Oberfläche der Trägerschicht aufgebracht und/oder in die Trägerschicht mindestens teilweise eingebracht. Hierzu sind erfindungsgemäß zwei unterschiedliche Schritte, mithin Teilschritte des erfindungsgemäßen Verfahrens, vorgesehen: Wenn die Trägerschicht im Wesentlichen schleifstofffrei, d.h. vollständig oder im Wesentlichen ohne Schleifstoff, vorliegt, so werden in einem Teilschritt (nachfolgend "erster Teilschritt" genannt) diese Trägerschicht auf dem Grundkörper und anschließend der Schleifstoff auf diesen Grundkörper aufgebracht und/oder in den Grundkörper eingebracht. Wenn hingegen die Trägerschicht bereits Schleifstoff in gewünschter Quantität und Qualität aufweist, so wird dieses in einem gegenüber dem ersten Teilschritt alternativen Teilschritt (nachfolgend "zweiter Teilschritt" genannt) lediglich an dem Grundkörper aufgebracht. Es sei angemerkt, dass erfindungsgemäß auch vorgesehen sein kann, dass für den Fall, wenn die Trägerschicht bereits eine Quantität oder Qualität an Schleifstoff aufweist, dieser jedoch nicht einen gewünschten Zustand aufweist, zusätzlicher Schleifstoff gleicher oder anderer Quantität oder Qualität auf die bereits Schleifstoff enthaltende Trägerschicht aufgebracht und/oder in dieser eingebracht werden kann (nachfolgend "dritter Teilschritt" genannt; mithin ist der dritte Teilschritt eine Kombination des ersten Teilschrittes und des zweiten Teilschrittes). Nach Beendigung des ersten Teilschrittes, des zweiten Teilschrittes oder des dritten Teilschrittes ist der einen Grundkörper und Schleifmittel aufweisende Polierstift hergestellt, wobei das Schleifmittel aus der Trägerschicht und dem Schleifstoff ausgebildet ist.

Die Trägerschicht ist in vorteilhafter Weise aus einem thermoplastischen Werkstoff, insbesondere Acrylnitril-Butadien-Styrol (ABS), Polylactid (PLA), Polyethylen (PE) oder Polyamid (PA), aus einem kristallinen Kunststoff, insbesondere Polyetheretherketon (PEEK), einem Epoxidharz, einem Elastomer oder einem Duroplast ausgebildet.

Erfindungsgemäß ist ferner vorgesehen, dass der Elastizitätsmodul der an dem Grundkörper aufgebrachten Trägerschicht kleiner als der Elastizitätsmodul des zu bearbeitenden Werkstückes ist. Hierdurch ist in vorteilhafter Weise sichergestellt, dass die abrasive Bearbeitung des Werkstückes auf kontrollierte Art erfolgt.

Dem Grundsatz nach ist der Elastizitätsmodul des Schleifstoffes größer als der Elastizitätsmodul des zu bearbeitenden Werkstückes. Alternativ jedoch kann vorgesehen sein, dass der Elastizitätsmodul des Schleifstoffes kleiner als der Elastizitätsmodul des zu bearbeitenden Werkstückes ist.

Insgesamt ist damit ein Verfahren geschaffen, mit dem in vorteilhafter Weise auf einfache Art ein auf spezifische Werkzeugmaschinencharakteristika, Werkstückcharakteristika und Werkzeugaufnahmecharakteristika abgestimmter Polierstift hergestellt werden kann.

Es versteht sich, dass der zuvor offenbarte erste Teilschritt, der zuvor offenbarte zweite Teilschritt oder der zuvor offenbarte dritte Teilschritt durchgeführt werden können, wenn sich der Grundkörper in der in der Werkzeugmaschine befindlichen Werkzeugaufnahme befindet. Dies setzt, nicht zuletzt maschinentechnisch und räumlich, voraus, dass die zuvor offenbarte schleifstofffreie Trägerschicht und der dazugehörige Schleifstoff, und/oder die zuvor offenbarte schleifstoffhaltige Trägerschicht, auf den Grundkörper aufgebracht werden können, wenn sich dieser in der in der Werkzeugmaschine befindlichen Werkzeugaufnahme befindet.

Sollte dies jedoch nicht möglich und/oder nicht gewünscht sein, so kann gemäß einer bevorzugten Ausführungsform der vorliegenden Erfindung vorgesehen sein, dass die den Grundkörper aufweisende Werkzeugaufnahme nach dem Schritt des Konditionierens des Grundkörpers von der Werkzeugmaschine separiert wird und sodann der Schritt des Aufbringens der vollständig oder im Wesentlichen schleifstofffreien Trägerschicht auf dem Grundkörper, und/oder deren mindestens teilweisen Einbringen in diese, oder der Schritt des Aufbringens der den Schleifstoff bereits enthaltenden Trägerschicht auf dem Grundkörper erfolgen. Hierdurch ist es insbesondere möglich, die den konditionierten Grundkörper aufweisende Werkzeugaufnahme von demjenigen Bereich der Werkzeugmaschine, an dem sich die Werkzeugaufnahme befindet, mindestens zweitweise zu entfernen und an einer anderen Stelle der Werkzeugmaschine und/oder vollständig von der Werkzeugmaschine getrennt zu positionieren.

Es sei angemerkt, dass die hier, aber auch an späterer Stelle adressierte Separierung manuell, automatisiert oder automatisch erfolgen kann. Hierzu sind in vorteilhafter Weise geeignete Separierungsmittel vorgesehen.

Gemäß einer weiteren bevorzugten Ausführungsform der vorliegenden Erfindung ist für den Fall, dass eine vollständige oder im Wesentlichen schleifstofffreie Trägerschicht auf dem Grundkörper aufgebracht bzw. mindestens teilweise in diesen eingebracht worden ist, vorgesehen, dass der Schritt des Aufbringens eines Schleifstoffes auf die Trägerschicht und/oder in die Trägerschicht erfolgt, wenn die den Grundkörper aufweisende Werkzeugaufnahme von der Werkzeugmaschine separiert ist.

Mit Hilfe der beiden zuvor offenbarten Ausführungsformen der vorliegenden Erfindung ist es also in vorteilhafter Weise möglich, einen Polierstift unter Anwendung des zuvor offenbarten ersten Teilschrittes, des zuvor offenbarten zweiten Teilschrittes oder des zuvor offenbarten dritten Teilschrittes herzustellen, während die den Grundkörper aufnehmende Werkzeugaufnahme von der Werkzeugmaschine separiert ist.

Dem Grundsatz nach kann der entsprechend hergestellte, sich in der von der Werkzeugmaschine separierten Werkzeugaufnahme befindliche Polierstift zusammen mit letzterer oder von dieser entfernt abgelegt bzw. positioniert werden. Damit steht die Werkzeugmaschine für vollständig andere Prozessschritte, in der die einen Polierstift enthaltende Werkzeugaufnahme nicht benötigt wird, insbesondere deren Verwendung für die Produktion anderer Gegenstände mit anderen Werkzeugaufnahmen oder deren Reinigung, zur Verfügung. So ist es insbesondere möglich, die den Polierstift haltende Werkzeugaufnahme in einem Werkzeugkabinett aufzunehmen. Optional ist, gemäß einer bevorzugten Ausführungsform vorgesehen, dass die Separierung der den Polierstift aufweisenden Werkzeugaufnahme von der Werkzeugmaschine nach dessen Herstellung wieder aufgehoben wird. Mit anderen Worten ist gemäß einer bevorzugten Ausführungsform vorgesehen, dass die den Grundkörper aufweisende Werkzeugaufnahme nach dem Schritt des Aufbringens bzw. Einbringens der Trägerschicht oder nach dem Schritt des Aufbringens des Schleifstoffes auf die bzw. in die Trägerschicht wieder in der Werkzeugmaschine befestigt wird.

Dem Grundsatz nach kann der Schritt des Aufbringens des Schleifstoffes auf dem Grundkörper und/oder in diesen mindestens teilweise hinein auf jede geeignete Art erfolgen. Zur weiteren Verbesserung der Verbindungsqualität von Grundkörper und Schleifstoff ist gemäß einer bevorzugten Ausführungsform der Erfindung jedoch vorgesehen, dass der Schritt des Aufbringens des Schleifstoffes auf dem Grundkörper für den Fall, dass die den Grundkörper aufweisende Werkzeugaufnahme beim Aufbringen in der Werkzeugmaschine verbleibt, ein Spincoating der Trägerschicht und des Schleifstoffes auf dem Grundkörper, ein mechanisches Bonden der Trägerschicht und des Schleifstoffes auf dem Grundkörper oder ein thermisches Bonden der Trägerschicht und des Schleifstoffes auf dem Grundkörper aufweist. Alternativ, wenn die den Grundkörper aufweisende Werkzeugaufnahme beim Aufbringen von der Werkzeugmaschine separiert wird, weist der Schritt des Aufbringens des Schleifstoffes auf dem Grundkörper ein thermisches Bonden der Trägerschicht und des Schleifstoffes auf dem Grundkörper, ein mechanisches Bonden der Trägerschicht und des Schleifstoffes auf dem Grundkörper, ein Kleben oder Spritzgießen der Trägerschicht und des Schleifstoffes an dem Grundkörper, oder eine Beschichtung des Grundkörpers mit einem einen Schleifstoff enthaltenden Lapping-Film auf.

Das zuvor offenbarte mechanische Bonden erfolgt in bevorzugter Weise insbesondere durch Drücken, Hämmern oder Pressen.

Wie zuvor offenbart ist der verfahrensgemäß hergestellte Polierstift, nicht zuletzt wegen der offenbarten Konditionierung des Grundkörpers, bereits für eine sehr präzise abrasive Bearbeitung eines in der Werkstückaufnahme der Werkzeugmaschine befindlichen Werkstückes ausgestaltet. Diese kann jedoch in vorteilhafter Weise durch eine weitere bevorzugter Ausführungsform des erfindungsgemäßen Verfahrens weiter verbessert werden, bei der der erfindungsgemäß hergestellte Polierstift selbst konditioniert wird. Mit anderen Worten folgt ein weiterer Konditionierungsschritt den zuvor offenbarten Schritten zur Herstellung des Polierstiftes, bevorzugt auch dem Schritt einer Konditionierung des Grundkörpers, nach. Beim Konditionieren werden insbesondere die Form des Polierstiftes, sein Rundlauf, sein Axialschlag und/oder seine Oberfläche bis zu einem gewünschten Maß bearbeitet bzw. eingestellt. Alternativ oder kumulativ ist es möglich, ihn zu wuchten.

Zur weiteren Erhöhung der Präzision, mit der ein Werkstück vermittels einem erfindungsgemäß hergestellten Polierstift abrasiv bearbeitet werden kann, ist gemäß einer bevorzugten Ausführungsform des erfindungsgemäßen Herstellungsverfahrens vorgesehen, dass der Polierstift strukturiert wird. Hierdurch ist in vorteilhafter Weise die Bildung von Schmiernuten auf seiner Oberfläche ermöglicht, so dass etwaiges während der abrasiven Bearbeitung eingesetztes Schmiermittel von dem Polierstift kontrolliert abfließen kann. In besonders bevorzugter Weise erfolgt die Strukturierung mittels Krafteinwirkung, Laserablation, Ionenablation und/oder abrasiver Einwirkung auf den Polierstift, insbesondere auf denjenigen Oberflächenbereich, der mit Schleifstoff oder Schleifmittel versehen ist.

Wie zuvor offenbart können erfindungsgemäß Verfahrensschritte zur Konditionierung des Grundkörpers oder des Polierstiftes vorgesehen werden. Gemäß einer bevorzugten Ausführungsform der vorliegenden Erfindung kann der Schritt des Konditionierens des Grundkörpers ein Einwirken eines Abrichtmittels auf den Grundkörper aufweisen. Der Schritt des Konditionierens des Polierstiftes umfasst gemäß einer bevorzugten Ausführungsform der vorliegenden Erfindung ein Einwirken eines Abrichtmittels auf den Polierstift. Entsprechende Abrichtmittel können in Abhängigkeit insbesondere der mit dem Abrichten verfolgten Ziele, der Härte des Grundkörpers oder des Polierstiftes ausgebildet sein.

So kann das Abrichtmittel in vorteilhafter Weise eine Abrichtspindel, mithin ein drehender Abrichtkörper, oder alternativ ein feststehendes Abrichtmittel, bevorzugt ein Einkorn-Abrichter oder ein Mehrkorn-Abrichter, sein.

Das erfindungsgemäße Abrichtmittel kann, je nach gewünschter Ausbildung des Polierstiftes, eine zylindrische, kugelförmige, kreissegmentförmige, konusförmige, lollipop-förmige oder eine andere, insbesondere gemäß ISO 603-17:2014 definierte Außengeometrie aufweisen. Auch ist es möglich, die Außengeometrie des Abrichtmittels als Freiform auszubilden, die auf die abrasiv zu bearbeitende Oberfläche abgestimmt ist.

Das erfindungsgemäße Abrichtmittel kann aus jedem geeigneten Werkstoff bzw. Material ausgebildet sein. So kann es in vorteilhafter Weise insbesondere aus polykristallinen Diamanten, monokristallinen Diamanten, kubischem Bornitrid, Wolframcarbid, Aluminiumoxid, Siliziumnitrid, Siliziumkarbid oder aus HSS-Stahl ausgebildet sein.

Es ist eine weitere Aufgabe der vorliegenden Erfindung, einen Polierstift anzugeben, mit dem ein Werkstück präziser als aus dem Stand der Technik bekannt abrasiv bearbeitet werden kann.

Diese Aufgabe wird durch einen Polierstift gelöst, der gemäß dem zuvor offenbarten Verfahren hergestellt wird. Die zuvor dargestellten Vorteile gelten adäquat.

Dem Grundsatz nach kann der Polierstift aus jedem geeigneten Material bzw. Werkstoff ausgebildet sein. Gemäß einer bevorzugten Ausführungsform des erfindungsgemäßen Polierstiftes ist vorgesehen, dass
- für den Fall, dass das zu bearbeitende Werkstück oder eine zu bearbeitende Oberfläche des Werkstückes aus einem eisenhaltigen Werkstoff, insbesondere Stahl, Gusseisen, einer Nickel-Eisen oder einer Nickel-Eisen-Kobalt-Legierung, oder einer Nickel-Chrom-Superlegierung ausgebildet ist, das Schleifmittel einen aus Diamant, kubischem Bornitrit, Siliziumkarbid oder Aluminiumoxid ausgebildeten Schleifstoff enthält;
- für den Fall, dass das zu bearbeitende Werkstück oder eine zu bearbeitende Oberfläche des Werkstückes aus einem weichen Nichteisenmetall, insbesondere Kupfer, Aluminium, Messing oder Bronze, ausgebildet ist, das Schleifmittel einen aus Diamant, Siliziumkarbid oder Aluminiumoxid ausgebildeten Schleifstoff enthält;
- für den Fall, dass das zu bearbeitende Werkstück oder eine zu bearbeitende Oberfläche des Werkstückes aus einer technischen Keramik, insbesondere Siliziumkarbid, Siliziumnitrid, Aluminiumoxid, Saphir, Rubin, Zirkonoxid, Wolframcarbid, kubischem Bornitrid (CBN) oder Aluminiumnitrid ausgebildet ist, das Schleifmittel einen aus Diamant ausgebildeten Schleifstoff enthält; und
- für den Fall, dass das zu bearbeitende Werkstück oder eine zu bearbeitende Oberfläche des Werkstückes aus einem Einkristall, insbesondere Silizium, Germanium, Gallium(II)-sulfid (GaS), Zink(II)-sulfid (ZnS) ausgebildet ist, das Schleifmittel einen aus Diamant, kubischem Bornitrit, Aluminiumoxid, Ceroxid oder chemisch aktivem Bariumcarbonat ausgebildeten Schleifstoff enthält.

Durch eine solche Materialabstimmung von Polierstift und zu bearbeitendem Werkstück oder dessen Oberfläche, ist in vorteilhafter Weise ein Polierstift geschaffen, mit dem deren Bearbeitung in vorteilhafter Weise gegenüber dem Stand der Technik präziser durchgeführt werden kann.

Es ist eine weitere Aufgabe der Erfindung, ein Verfahren zur abrasiven Bearbeitung eines Werkstückes, insbesondere dessen Oberfläche, anzugeben, das gegenüber entsprechenden aus dem Stand der Technik bekannten Verfahren eine präzisere Bearbeitung ermöglicht.

Diese Aufgabe wird durch ein Verfahren zur abrasiven Bearbeitung eines Werkstückes gelöst, das folgende Schritte aufweist:
1. Bereitstellen einer eine Werkzeugaufnahme und eine Werkstückaufnahme aufweisenden Werkzeugmaschine;
2. Herstellen eines Polierstiftes in der Werkzeugmaschine nach einem Verfahren gemäß der zuvor offenbarten Art, oder Bereitstellen eines Polierstiftes der zuvor offenbarten Art, und Aufnehmen des Polierstiftes in der Werkzeugaufnahme der Werkzeugmaschine;
3. Bereitstellen des zu bearbeitenden Werkstückes in der Werkstückaufnahme der Werkzeugmaschine; und
4. Bearbeiten des Werkstückes mit dem Polierstift.

Die zuvor dargestellten Vorteile gelten adäquat. In vorteilhafter Weise ist hierdurch eine abrasive Bearbeitung eines Werkstückes bzw. dessen Oberfläche ermöglicht, die gegenüber bekannten abrasiven Bearbeitungsverfahren erheblich präziser ist.

Dem Grundsatz nach kann das abrasive Verfahren zur Bearbeitung des Werkstückes kraftgesteuert erfolgen. Hierbei wird die auf das abrasiv zu bearbeitende Werkstück während des Bearbeitungsvorganges durch den Polierstift einwirkende Kraft kontinuierlich gemessen und auf Basis einer Feedback Loop bzw. Rückmeldeschleife angepasst. Mithin erfolgt die abrasive Bearbeitung durch eine kraftgesteuerte Bahnführung des Polierstiftes derart, dass er mit einer konstanten Kraft auf das Werkstück einwirkt.

Gemäß einer bevorzugten Ausführungsform erfolgt das erfindungsgemäße Verfahren zur abrasiven Bearbeitung eines Werkstückes weggesteuert und/oder distanzgesteuert. Hierbei wird die von der den Polierstift aufweisenden Werkzeugaufnahme während des abrasiven Bearbeitungsvorganges vorliegende Position bzw. deren relativer Abstand zu einem feststehenden Referenzpunkt erfasst und derart gesteuert, dass der Polierstift während des Bearbeitungsvorgangs eine gewünschte Position einnimmt bzw. einen gewünschten Weg zurücklegt. Durch die weggesteuerte und/oder distanzgesteuerte Ausführung des erfindungsgemäßen Verfahrens zur abrasiven Bearbeitung eines Werkstückes kann die Präzision des abrasiven Bearbeitungsvorgangs in vorteilhafter Weise weiter verbessert werden.

Es ist eine weitere Aufgabe der vorliegenden Erfindung, eine eine Werkzeugaufnahme und eine Werkstückaufnahme aufweisende Werkzeugmaschine zu schaffen, mit der ein Werkstück gegenüber dem Stand der Technik präziser abrasiv bearbeitet werden kann.

Diese Aufgabe wird durch eine Werkzeugmaschine mit einer Werkzeugaufnahme und einer Werkstückaufnahme dadurch gelöst, dass die Werkzeugmaschine eingerichtet ist, das zuvor offenbarte Verfahren zur Herstellung eines Polierstiftes und/oder das zuvor offenbarte Verfahren zur abrasiven Bearbeitung eines Werkstückes durchzuführen. Die zuvor genannten Vorteile gelten adäquat.

Die erfindungsgemäße Werkzeugmaschine kann insbesondere als Hochpräzisions-Werkzeugmaschine ausgebildet sein. Sie kann als Solitär oder in vorteilhafter Weise als Teil einer flexiblen Fertigungszelle oder als Teil eines flexiblen Fertigungssystems ausgebildet sein. So ist es insbesondere möglich, die erfindungsgemäße Werkzeugmaschine, insbesondere eine Hochpräzisions-Werkzeugmaschine, mit einem Werkzeugkabinett einschließlich Werkzeugwechsler und/oder mit einem Werkstückwechsler zu versehen.

Gemäß einer bevorzugten Ausführungsform der erfindungsgemäßen Werkzeugmaschine ist ein Trägerschicht-Aufbringmittel vorgesehen, das eingerichtet ist, eine Trägerschicht auf dem Grundkörper aufzubringen. Ferner ist ein Schleifstoff-Aufbringmittel vorgesehen, das eingerichtet ist, einen Schleifstoff auf den Grundkörper aufzubringen. Alternativ oder kumulativ ist ein Schleifstoff-Aufbringmittel vorgesehen, das eingerichtet ist, Schleifstoff auf einen Grundkörper aufzubringen. Hierdurch wird in vorteilhafter Weise insbesondere eine auf die Werkzeugmaschine, die Werkstückaufnahme und/oder das zu bearbeiten Werkstück abgestimmte Herstellung eines Polierstiftes geschaffen, so dass eine Bearbeitung eines in der Werkstückaufnahme der erfindungsgemäßen Werkzeugmaschine befindliches Werkstück präziser als aus dem Stand der Technik bekannt mit dem Polierstift bearbeitet werden kann.

Gemäß einer weiteren bevorzugten Ausführungsform der erfindungsgemäßen Werkzeugmaschine ist mindestens ein Abrichtmittel vorgesehen, das eingerichtet ist, den Grundkörper und/oder den Polierstift abzurichten. Hierdurch wird in vorteilhafter Weise insbesondere die auf die Werkzeugmaschine, die Werkstückaufnahme und/oder das zu bearbeiten Werkstück abgestimmte Herstellung des Polierstiftes derart verbessert, dass eine Bearbeitung eines in der Werkstückaufnahme der erfindungsgemäßen Werkzeugmaschine befindliches Werkstück präziser als aus dem Stand der Technik bekannt mit dem Polierstift bearbeitet werden kann.

Dem Grundsatz nach kann das Abrichtmittel auf jede geeignete Art ausgebildet sein. In vorteilhafter Weise ist das erfindungsgemäße Abrichtmittel eine Abrichtspindel, mithin ein drehender Abrichtkörper. Alternativ kann ein feststehendes Abrichtmittel, bevorzugt ein Einkorn-Abrichter oder ein Mehrkorn-Abrichter, vorgesehen sein.

Das erfindungsgemäße Abrichtmittel kann, je nach gewünschter Ausbildung des Polierstiftes, eine zylindrische, kugelförmige, kreissegmentförmige, konusförmige oder lollipop-förmige oder eine andere, insbesondere gemäß ISO 603-17:2014 definierte Außengeometrie aufweisen. Auch ist es möglich, die Außengeometrie des Abrichtmittels als Freiform auszubilden, die auf die abrasiv zu bearbeitende Oberfläche abgestimmt ist.

Das erfindungsgemäße Abrichtmittel kann aus jedem geeigneten Werkstoff bzw. Material ausgebildet sein. So kann es in vorteilhafter Weise insbesondere aus polykristallinen Diamanten, monokristallinen Diamanten, kubischem Bornitrid, Wolframcarbid, Aluminiumoxid, Siliziumnitrid, Siliziumkarbid oder aus HSS-Stahl ausgebildet sein.

Es ist eine zusätzliche Aufgabe der vorliegenden Erfindung, ein mindestens eine Werkzeugmaschine aufweisendes Bearbeitungszentrum zu schaffen, bei dem ein Werkstück gegenüber dem Stand der Technik präziser abrasiv bearbeitet werden kann.

Diese Aufgabe wird durch ein mindestens eine Werkzeugmaschine aufweisendes Bearbeitungszentrum gelöst, das mindestens einen Polierstift der zuvor offenbarten Art und/oder durch mindestens eine Werkzeugmaschine der zuvor offenbarten Art aufweist. Die zuvor genannten Vorteile gelten adäquat.

Gemäß einer bevorzugten Ausführungsform des erfindungsgemäßen Bearbeitungszentrums sind mindestens ein von der Werkzeugmaschine separates Trägerschicht-Aufbringmittel vorgesehen, das eingerichtet ist, eine Trägerschicht auf dem Grundkörper aufzubringen, und mindestens ein von der Werkzeugmaschine separates Schleifstoff-Aufbringmittel, das eingerichtet ist, einen Schleifstoff auf den Grundkörper aufzubringen. Alternativ oder kumulativ kann mindestens ein von der Werkzeugmaschine separates Schleifmittel-Aufbringmittel vorgesehen sein, das eingerichtet ist, Schleifmittel auf dem Grundkörper aufzubringen. Mithin sind in vorteilhafter Weise an der Werkzeugmaschine kein Trägerschicht-Aufbringmittel und/oder kein Schleifstoff-Aufbringmittel und/oder kein Schleifmittel-Aufbringmittel vorgesehen. In vorteilhafter Weise ist hierdurch ein Bearbeitungszentrum geschaffen, bei dem ein Anteil der für eine Herstellung eines Polierstiftes erforderlichen technischen Mittel separat von der Werkzeugmaschine angeordnet, insbesondere positioniert und/oder befestigt, werden können. Diese können hierdurch auf einfache Art, und soweit gewünscht oder erforderlich, von der Werkzeugmaschine bzw. dem Bearbeitungszentrum entfernt werden, so dass letztere insbesondere für die Durchführung anderer Bearbeitungsschritte, Wartungsvorgänge oder Reparaturvorgänge leichter zugänglich sind.

Es ist eine weitere Aufgabe der vorliegenden Erfindung, ein Computerprogrammprodukt oder ein nicht flüchtiges Speichermedium mit einem Programmcode bereitzustellen, mit dem eine abrasive Bearbeitung eines in einer Werkzeugmaschine aufgenommenen Werkstückes präziser als aus dem Stand der Technik bekannt vorgenommen werden kann.

Diese Aufgabe wird durch ein Computerprogrammprodukt oder ein nicht flüchtiges Speichermedium mit einem Programmcode gelöst, die eingerichtet sind, das zuvor offenbarte Verfahren zur Herstellung eines Schleifstiftes und/oder das zuvor offenbarte Bearbeitungsverfahren auszuführen, wenn das Computerprogrammprodukt auf einem Prozessor, einem Computer oder einer programmierbaren Hardware ausgeführt wird.

Der Prozessor kann sich in vorteilhafter Weise in der Werkzeugmaschine, in einem eine solche Werkzeugmaschine aufweisenden Bearbeitungszentrum der zuvor offenbarten Art, oder von diesen entfernt, insbesondere in einem hiervon separaten Computer, oder einer entsprechend lokalisierten programmierbaren Hardware, befinden.

Weitere erfindungsgemäße Merkmale und Vorteile sind in den beigefügten, nicht einschränkenden Ausführungsbeispielen der vorliegenden Erfindung unter Bezugnahme auf die beigefügte, nicht maßstäbliche Zeichnung dargestellt. Dabei ist
- Fig. 1: eine vereinfachte Darstellung einer erfindungsgemäßen Werkzeugmaschine mit einem erfindungsgemäßen Polierstift;
- Fig. 2: eine vereinfachte Darstellung einer Reihe von erfindungsgemäßen Polierstiften;
- Fig. 3: eine vereinfachte Darstellung eines erfindungsgemäßen Bearbeitungszentrums;
- Fig. 4: eine Schnittansicht durch einen Teil eines erfindungsgemäßen Polierstiftes;
- Fig. 5: ein Blockdiagramm zur Darstellung eines erfindungsgemäßen Verfahrens zur Herstellung eines erfindungsgemäßen Polierstiftes;
- Fig. 6: ein Blockdiagramm einer Weiterbildung des in Fig. 5 dargestellten Verfahrens; und
- Fig. 7: ein Blockdiagramm eines Verfahrens zur abrasiven Bearbeitung eines Werkstückes.

In Fig. 1 ist eine Werkzeugmaschine 1 symbolisch dargestellt. Die Werkzeugmaschine 1 umfasst eine Werkstückaufnahme 5, in der ein abrasiv zu bearbeitendes Werkstück 10 aufgenommen werden kann, wie durch die gestrichelte Linie symbolisiert ist. Das Werkstück 10 weist eine Oberfläche 12 auf, die abrasiv bearbeitet werden soll.

Die Werkzeugmaschine 1 weist des Weiteren eine Werkzeugaufnahme 15 auf, die gemäß dem hier vorliegenden Ausführungsbeispiel als HSK-Halter ausgebildet ist. In der Werkzeugaufnahme 15 ist ein Grundkörper 20 aufgenommen, der zu einem Polierstift 25 weiterverarbeitet wird. Das entsprechende Verfahren wird später detailliert beschrieben werden.

An dieser Stelle sei jedoch bereits erwähnt, dass es zur Herstellung des Polierstiftes 25 gemäß dem hier gezeigten Ausführungsbeispiel erforderlich ist, den Grundkörper 20 zu konditionieren. Hierzu ist ein an der Werkzeugmaschine 1 befindliches, symbolisch dargestelltes Abrichtmittel 30 vorgesehen, das auf den Grundkörper 20 einwirkt, wie durch den Pfeil I symbolisiert ist.

Nach Beendigung des Konditioniervorganges wird der dann konditionierte Grundkörper 20 mit einer Trägerschicht 35 versehen. Hierzu ist an der Werkzeugmaschine 1 ein symbolisch dargestelltes Trägerschicht-Aufbringmittel 40 vorgesehen, das eingerichtet ist, eine Trägerschicht 45 auf dem Grundkörper 20 aufzubringen, wie durch den Pfeil II symbolisiert ist. Der Elastizitätsmodul der an dem Grundkörper 20 aufgebrachten Trägerschicht 35 ist kleiner als der Elastizitätsmodul des zu bearbeitenden Werkstückes 10 bzw. dessen Oberfläche 12.

Im Anschluss wird auf die und/oder in die auf dem Grundkörper 20 aufgebrachte bzw. eingebrachte Trägerschicht 35 Schleifstoff 45 aufgebracht und/oder eingebracht, wie durch den Pfeil III symbolisiert ist. Hierzu ist an der Werkzeugmaschine 1 ein symbolisch dargestelltes Schleifstoff-Aufbringmittel 50 vorgesehen.

Mithin weist die in diesem Ausführungsbeispiel dargestellte Werkzeugmaschine 1 eine Werkzeugaufnahme 15, ein Abrichtmittel 30, ein Trägerschicht-Aufbringmittel 40 und ein Schleifstoff-Aufbringmittel 50 auf, um aus einem in der Werkzeugaufnahme 15 befindlichen Grundkörper 20 zu einem Polierstift 25 weiterzuverarbeiten.

Zum Zwecke einer Bedienung der Werkzeugmaschine 1 ist an ihr eine elektronische Datenverarbeitungsanlage bzw. ein Computer 55 vorgesehen, die eine Eingabevorrichtung 60 und ein Display 65 aufweist. Die elektronische Datenverarbeitungsanlage 55 ist derart eingerichtet, dass das noch zu beschreibende Verfahren zur Herstellung des Polierstiftes 25 und das Verfahren zum Betreiben der Werkzeugmaschine 1 in Form eines Computerprogrammproduktes, mithin einer Software, abgespeichert ist. Um die für die Durchführung der genannten Verfahren erforderlichen Steuerbefehle ausgeben zu können, und um für die Durchführung der genannten Verfahren erforderliche Messgrößen zu erhalten, steht die elektronische Datenverarbeitungsanlage 55 in Wirkverbindung mit dem Abrichtmittel 30, wie durch den Doppelpfeil IV symbolisiert ist, mit dem Trägerschicht-Aufbringmittel 40, wie durch den Doppelpfeil V symbolisiert ist, und mit dem Schleifstoff-Aufbringmittel 50, wie durch den Doppelpfeil VI symbolisiert ist.

In Fig. 2 ist eine Reihe von Polierstiften 25 abgebildet, die alle einen im Wesentlichen zylindrischen Grundkörper 20 besitzen. Auf der in der Fig. 2 linken Seite befindet sich jeweils ein erstens Ende, mit dem der Polierstift 25 in der Werkzeugaufnahme 15 befestigt wird. An dem dem ersten Ende jeweils diametral entgegengesetzten Ende weist jeder Polierstift 25 ein Schleifmittel 75 auf, das aus der auf dem Grundkörper 20 aufgebrachten Trägerschicht 35 (weiß dargestellt) und dem daran aufgebrachten Schleifstoff 40 (schwarz dargestellt) besteht.

Wie zu erkennen ist, weisen die das jeweilige Schleifmittel 75 aufweisenden Abschnitte der Polierstifte 25 unterschiedliche Geometrien auf. So weist das Schleifmittel 75 des in der Fig. 2 oben abgebildeten Polierstiftes 25 eine im Wesentlichen lollipop-artige Gestaltung auf, während der in der Fig. 2 unten abgebildete Polierstift 25 eine im Wesentlichen quadratische Gestaltung aufweist.

In Fig. 3 ist ein symbolisch dargestelltes Bearbeitungszentrum 80 gezeigt, zu dem eine Werkzeugmaschine 1 gehört. Die Werkzeugmaschine 1 umfasst, wie bereits unter Bezugnahme auf Fig. 1 dargestellt, eine Werkstückaufnahme 5, in der ein eine abrasiv zu bearbeitende Oberfläche 12 aufweisendes Werkstück 10 aufgenommen werden kann, wie durch die Strichlinie symbolisiert ist. Die Werkzeugmaschine 1 umfasst des Weiteren eine Werkzeugaufnahme 15, in der ein Grundkörper 20 eines zu fertigenden Polierstiftes 25 aufgenommen ist. Der Grundkörper 20 wird durch ein ebenfalls an der Werkzeugmaschine 1 befindliches Abrichtmittel 30 konditioniert, wie durch den Pfeil I symbolisiert ist.

Anders als bei dem unter Bezugnahme auf Fig 1 dargestellten Ausführungsbeispiel sind das für die Herstellung des Polierstiftes 25 ebenfalls erforderliche Trägerschicht-Aufbringmittel 40 und das Schleifstoff-Aufbringmittel 50 nicht an der Werkzeugmaschine 1, sondern von dieser separiert und gemäß dem in Fig. 3 dargestellten Ausführungsbeispiel in dem Bearbeitungszentrum 80 positioniert. Damit also eine Trägerschicht 35 auf dem Grundkörper 20 und ein Schleifstoff 45 auf die Trägerschicht 35 aufgebracht werden können, wird die den konditionierten Grundkörper 20 haltende Werkzeugaufnahme 15 von der Werkzeugmaschine 1 separiert und zu dem hiervon entfernten Trägerschicht-Aufbringmittel 40 und Schleifstoff-Aufbringmittel 50 bewegt, wie durch den Pfeil VII symbolisiert ist. Nach Aufbringen der Trägerschicht 35 auf dem Grundkörper 20, symbolisiert durch den Pfeil II, und Aufbringen des Schleifstoffes 45 auf der Trägerschicht 35, symbolisiert durch den Pfeil III, kann der so fertiggestellte Polierstift 25 zurück in die Werkzeugmaschine 1 überführt werden, indem die ihn haltende Werkzeugaufnahme 15 wieder in der Werkzeugmaschine 1 befestigt wird, wie ebenfalls durch den Pfeil VII symbolisiert ist. Alternativ verbleibt die den fertiggestellten Polierstift 25 haltende Werkzeugaufnahme 15 in dem Bearbeitungszentrum 80 und von der Werkzeugmaschine 1 entfernt, so dass letztere beispielsweise für andere Einsatzzwecke mit einer anderen Werkzeugaufnahme (nicht gezeigt), Reinigungsarbeiten oder Wartungsarbeiten zur Verfügung steht.

Wie der Fig. 3 entnommen werden kann, ist auch die elektronische Datenverarbeitungsanlage bzw. der bzw. Computer 55 nebst Eingabevorrichtung 60 und Display 65 von der Werkzeugmaschine 1 entfernt in dem Bearbeitungszentrum 80 positioniert. Gleichwohl steht diese, wie unter Bezugnahme auf Figur 1 dargestellt, in Wirkverbindung mit dem Abrichtmittel 30 (vgl. Pfeil IV), dem Trägerschicht-Aufbringmittel 40 (vgl. Pfeil V) und dem Schleifstoff-Aufbringmittel 50 (vgl. Pfeil VI), um die für die Durchführung der zuvor genannten Verfahren erforderlichen Steuerbefehle ausgeben zu können und um für die Durchführung der genannten Verfahren erforderliche Messgrößen zu erhalten; auch hier erfolgt dies unter Verwendung eines Computerprogrammproduktes.

Es sei betont, dass der in der Werkzeugmaschine 1 gemäß Fig. 1 bzw. der in der Werkzeugmaschine 1 sowie in dem Bearbeitungszentrum 80 gemäß Fig. 3 hergestellte Polierstift 25 bereits derart ausgebildet ist, dass das Werkstück 10 bzw. dessen Oberfläche 12 mit einem Höchstmaß an Präzision abrasiv bearbeitet werden können. Diese Präzision kann noch weiter verbessert werden, wenn der wie zuvor beschrieben hergestellte Polierstift 25 ebenfalls konditioniert wird. Diese Konditionierung kann durch die in den Fig. 1 und 3 dargestellten, an den jeweiligen Werkzeugmaschinen 1 vorgesehenen Abrichtmittel 30 oder durch hier nicht gezeigte, zusätzliche oder alternative Abrichtmittel erfolgen.

In Fig. 4 ist nunmehr eine seitliche Schnittansicht durch einen Teil eines erfindungsgemäßen Polierstiftes 25 entsprechend dem Schnitt A-A gemäß Fig. 2 gezeigt. Es sei jedoch betont, dass der nachfolgend beschriebene Aufbau des Polierstiftes 25 auch bei den anderen in der Fig. 2 gezeigten Polierstiften 25 vorliegt. Auf dem teilweise abgebildeten Grundkörper 20 ist die teilweise abgebildete Trägerschicht 35 aufgebracht, auf der der teilweise abgebildete Schleifstoff 45 aufgebracht ist. Trägerschicht 35 und Schleifstoff 45 bilden zusammen ein Schleifmittel 75.

Der Grundkörper 20 kann aus einem Material mit einem vergleichsweise hohen Elastizitätsmodul, insbesondere einem Hartmetall, HSS-Stahl oder einer Keramik, insbesondere Aluminiumoxid, ausgebildet sein.

Die Trägerschicht 35 kann aus einem thermoplastischen Werkstoff, insbesondere Acrylnitril-Butadien-Styrol (ABS), Polylactid (PLA), Polyethylen (PE) oder Polyamid (PA), aus einem kristallinen Kunststoff, insbesondere Polyetheretherketon (PEEK), einem Epoxidharz, einem Elastomer oder einem Duroplast ausgebildet sein. Mithin ist der Elastizitätsmodul der Trägerschicht 35 kleiner als der Elastizitätsmodul des Grundkörpers 20.

Gemäß dem hier gezeigten Ausführungsbeispiel ist vorgesehen, dass
- für den Fall, dass das zu bearbeitende Werkstück 10 oder seine zu bearbeitende Oberfläche 12 aus einem eisenhaltigen Werkstoff, insbesondere Stahl, Gusseisen, einer Nickel-Eisen oder einer Nickel-Eisen-Kobalt-Legierung, oder einer Nickel-Chrom-Superlegierung ausgebildet ist, das Schleifmittel 75 einen aus Diamant, kubischem Bornitrit, Siliziumkarbid oder Aluminiumoxid ausgebildeten Schleifstoff 45 enthält;
- für den Fall, dass das zu bearbeitende Werkstück 10 oder seine Oberfläche 12 aus einem weichen Nichteisenmetall, insbesondere Kupfer, Aluminium, Messing oder Bronze, ausgebildet ist, das Schleifmittel 75 einen aus Diamant, Siliziumkarbid oder Aluminiumoxid ausgebildeten Schleifstoff 45 enthält;
- für den Fall, dass das zu bearbeitende Werkstück 10 oder seine zu bearbeitende Oberfläche 12 aus einer technischen Keramik, insbesondere Siliziumkarbid, Siliziumnitrid, Aluminiumoxid, Saphir, Rubin, Zirkonoxid, Wolframcarbid, kubischem Bornitrid (CBN) oder Aluminiumnitrid ausgebildet ist, das Schleifmittel 75 einen aus Diamant ausgebildeten Schleifstoff 45 enthält; und
- für den Fall, dass das zu bearbeitende Werkstück 10 oder seine zu bearbeitende Oberfläche 12 aus einem Einkristall, insbesondere Silizium, Germanium, Gallium(II)-sulfid (GaS), Zink(II)-sulfid (ZnS) ausgebildet ist, das Schleifmittel 75 einen aus Diamant, kubischem Bornitrit, Aluminiumoxid, Ceroxid oder chemisch aktivem Bariumcarbonat ausgebildeten Schleifstoff 45 enthält.

**In** Fig. 5 ist nunmehr ein Verfahren zur Herstellung eines Polierstiftes 25 der zuvor beschriebenen Art dargestellt:
**In** einem ersten Verfahrensschritt S1 erfolgt eine Bereitstellung der eine Werkzeugaufnahme 15 aufweisenden Werkzeugmaschine 1, wobei letztere das zu bearbeitende Werkstück 10 in einer Werkstückaufnahme 5 aufnimmt.

In einem zweiten Verfahrensschritt S2 wird der Grundkörper 20 in der Werkzeugaufnahme 15 befestigt.

Sodann wird in einem dritten Verfahrensschritt S3 der in der Werkzeugaufnahme 15 befindliche Grundkörper 20 konditioniert.

Hernach wird in einem vierten Verfahrensschritt S4 eine schleifstofffreien Trägerschicht 35, also eine Trägerschicht 35 ohne Schleifstoff 45, auf mindestens einem Teil des Grundkörpers 20, aufgebracht, wobei der Elastizitätsmodul der an dem Grundkörper 20 aufgebrachten Trägerschicht 35 kleiner als der Elastizitätsmodul des zu bearbeitenden Werkstückes 10 bzw. dessen zu bearbeitende Oberfläche 12 ist. Anschließend wird der Schleifstoff 45 auf die Trägerschicht 35 aufgebracht und/oder in die Trägerschicht 35 eingebracht.

Falls die Trägerschicht 35 nicht schleifstofffrei ausgebildet ist, sondern einen Schleifstoff 45 aufweist, wird in dem vierten Verfahrensschritt S4 die den Schleifstoff 45 enthaltende Trägerschicht 35 auf mindestens einem Teil des Grundkörpers 20 aufgebracht, wobei der Elastizitätsmodul der an dem Grundkörper 20 aufgebrachten Trägerschicht 35 kleiner als der Elastizitätsmodul des zu bearbeitenden Werkstückes 10 bzw. dessen zu bearbeitende Oberfläche 12 ist.

In einem dem Verfahrensschritt S4 nachfolgenden optionalen Verfahrensschritt S5 wird der Polierstift 25 strukturiert.

Die Konditionierung des Grundkörpers 20 kann durch ein Einwirken eines Abrichtmittels 30 auf den Grundkörper 20 erfolgen. Die Strukturierung des Polierstiftes 25 kann durch ein Einwirken eines hier nicht gezeigten Strukturierungsmittels auf den Polierstift 25 erfolgen.

Hierdurch wird ein Polierstift geschaffen, der eine sehr präzise abrasive Bearbeitung des Werkstückes 10 bzw. dessen Oberfläche 12 ermöglicht.

Die zuvor genannte Präzision wird noch weiter durch das in Fig. 6 dargestellte Verfahren verbessert. Bei diesem sind dem Grundsatz nach die gleichen Verfahrensschritte S1, S2, S3 und S4, sowie optional Schritt S5, wie bei dem unter Bezugnahme auf die Fig. 5 dargestellten Verfahren vorgesehen. Allerdings schließt sich für den Fall, dass der Verfahrensschritt S5 nicht durchgeführt werden soll, unmittelbar an den Verfahrensschritt S4 ein weiterer Verfahrensschritt S6 an, bei dem der Polierstift 25 konditioniert wird. Für den Fall, dass der Verfahrensschritt S5 durchgeführt werden soll, schließt sich der Verfahrensschritt S6 an, bei dem der Polierstift 25 konditioniert wird, an den Verfahrensschritt S5 an. Die Konditionierung des Polierstiftes 25 kann durch ein Einwirken des zuvor beschriebenen Abrichtmittels 30, oder durch ein Einwirken eines hier nicht gezeigten anderen Abrichtmittels, auf den Polierstift 25 erfolgen

Mithin werden gemäß dem hier beschriebenen Verfahren sowohl der in der Werkzeugaufnahme 15 befindliche Grundkörper 20 konditioniert (Verfahrensschritt S3) als auch der Polierstift 25 konditioniert (Verfahrensschritt S6). Optional wird der Polierstift auch noch strukturiert (Verfahrensschritt S5).

Die zuvor beschriebenen Verfahrensschritte können in der Werkzeugmaschine 1 durchgeführt werden. Es sei aber angemerkt, dass die den Grundkörper 20 aufweisende Werkzeugaufnahme 15 nach einer Konditionierung des Grundkörpers 20 (Verfahrensschritt S3) auch von der Werkzeugmaschine 1 separiert werden kann. Anschließend, und somit von der Werkzeugmaschine 1 entfernt, wird dann die schleifstofffreie Trägerschicht 35 auf dem Grundkörper 20 aufgebracht, auf die ihrerseits der Schleifstoff 45 aufgebracht wird (Verfahrensschritt S4). Alternativ wird der konditionierte, in der von der Werkzeugmaschine 1 separierten Werkzeugaufnahme 15 befindliche Grundkörper 20 mindestens teilweise mit einem Schleifmittel 75 versehen. Hernach wird die den so hergestellten Polierstift enthaltende Werkzeugaufnahme 15 wieder an der Werkzeugmaschine 1 befestigt.

Aus Gründen der Übersichtlichkeit sollen die Verfahrensschritte S1 bis S6 zur Herstellung eines Polierstiftes 25 in ihrer Gesamtheit nunmehr als Verfahrensschritt S-25 bezeichnet werden, wie in Fig. 6 dargestellt ist.

**In** Fig. 7 ist nunmehr ein Blockdiagramm eines Verfahren zur abrasiven Bearbeitung eines Werkstückes 10 bzw. seiner Oberfläche 12 dargestellt. Diese Verfahren umfasst folgende Verfahrensschritte:
Zunächst wird in einem Verfahrensschritt S10 eine Werkzeugmaschine 1 bereitgestellt, die eine Werkzeugaufnahme 15 und eine Werkstückaufnahme 5 aufweist.

Sodann wird in der Werkzeugmaschine 1 ein Polierstift 25 unter Anwendung des zuvor beschriebenen Verfahrens mit den Verfahrensschritten S-25 hergestellt und, sofern nicht bereits geschehen, in der Werkzeugaufnahme 5 aufgenommen werden. Alternativ kann ein bereits zuvor entsprechend den Verfahrensschritten S-25 hergestellter Polierstift 25 bereitgestellt und in der Werkzeugaufnahme 5 aufgenommen werden.

In einem nachfolgende Verfahrensschritt S11 wird das abrasiv zu bearbeitende Werkstück 10 bzw. dessen abrasiv zu bearbeitende Oberfläche 12 in der Werkstückaufnahme 5 der Werkzeugmaschine 1 bereitgestellt.

Abschließend wird das Werkstück 10 bzw. dessen Oberfläche 12 in einem Verfahrensschritt S13 mit dem Polierstift 25 bearbeitet. Diese Bearbeitung erfolgt beispielsweise weggesteuert oder distanzgesteuert.

### Bezugszeichenliste:

- 1: Werkzeugmaschine
- 5: Werkstückaufnahme
- 10: Werkstück
- 12: Oberfläche des Werkstückes
- 15: Werkzeugaufnahme
- 20: Grundkörper
- 25: Polierstift
- 30: Abrichtmittel
- 35: Trägerschicht
- 40: Trägerschicht-Aufbringmittel
- 45: Schleifstoff
- 50: Schleifstoff-Aufbringmittel
- 55: elektronische Datenverarbeitungsanlage
- 60: Eingabevorrichtung
- 65: Display
- 75: Schleifmittel
- 80: Bearbeitungszentrum

- A-A: Schnitt
- S1 .... S13: Verfahrensschritte
- S-25: Gesamtheit von Verfahrensschritten zur Herstellung des Polierstiftes

- I: Einwirken des Abrichtmittels
- II: Aufbringen der Trägerschicht
- III: Aufbringen von Schleifstoff
- IV: Wirkverbindung
- V: Wirkverbindung
- VI: Wirkverbindung
- VII: Entnahmeprozess

## Patentansprüche

1. Verfahren zur Herstellung eines Polierstiftes (25), der zur abrasiven Bearbeitung eines Werkstückes (10) in einer Werkzeugmaschine (1) eingerichtet ist und einen Grundkörper (20) aufweist, **gekennzeichnet durch** folgende Schritte:
1. Bereitstellen der eine Werkzeugaufnahme (15) aufweisenden Werkzeugmaschine (1), wobei die Werkzeugmaschine (1) eingerichtet ist, das zu bearbeitende Werkstück (10) in einer Werkstückaufnahme (5) aufzunehmen;
2. Befestigen des Grundkörpers (20) in der Werkzeugaufnahme (15);
3. Konditionieren des in der Werkzeugaufnahme (15) befindlichen Grundkörpers (20);
4. Aufbringen einer schleifstofffreien Trägerschicht (35) auf mindestens einen Teil des Grundkörpers (20), wobei der Elastizitätsmodul der an dem Grundkörper (20) aufgebrachten Trägerschicht (35) kleiner als der Elastizitätsmodul des zu bearbeitenden Werkstückes (10) ist, und Aufbringen eines Schleifstoffes (45) in der Trägerschicht (35) und/oder in die Trägerschicht (35), oder
5. für den Fall, dass die Trägerschicht nicht schleifstofffrei ausgebildet ist, sondern einen Schleifstoff (45) aufweist, Aufbringen der den Schleifstoff (45) enthaltenden Trägerschicht (35) auf mindestens einen Teil des Grundkörpers (20), wobei der Elastizitätsmodul der an dem Grundkörper (20) aufgebrachten Trägerschicht (35) kleiner als der Elastizitätsmodul des zu bearbeitenden Werkstückes (10) ist.

2. Verfahren nach Anspruch 1, **dadurch gekennzeichnet, dass** die den Grundkörper (20) aufweisende Werkzeugaufnahme (15) nach dem Schritt des Konditionierens des Grundkörpers (20) von der Werkzeugmaschine (1) separiert wird und sodann der Schritt des Aufbringens der schleifstofffreien Trägerschicht (35) auf dem Grundkörper oder der Schritt des Aufbringens der den Schleifstoff enthaltenden Trägerschicht (35) auf dem Grundkörper (20) erfolgen.

3. Verfahren nach Anspruch 2, **dadurch gekennzeichnet, dass** für den Fall, dass eine schleifstofffreie Trägerschicht (35) auf dem Grundkörper (20) aufgebracht worden ist, der Schritt des Aufbringens eines Schleifstoffes (45) in der Trägerschicht (35) erfolgt, wenn die den Grundkörper (20) aufweisende Werkzeugaufnahme (15) von der Werkzeugmaschine (1) separiert ist.

4. Verfahren nach Anspruch 2 oder Anspruch 3, **dadurch gekennzeichnet, dass** die den Grundkörper (20) aufweisende Werkzeugaufnahme (15) nach dem Schritt des Aufbringens der Trägerschicht (35) oder nach dem Schritt des Aufbringens des Schleifstoffes (45) auf oder in der Trägerschicht (35) wieder in der Werkzeugmaschine (1) befestigt wird.

5. Verfahren nach einem der vorhergehenden Ansprüche, **dadurch gekennzeichnet, dass** der Schritt des Aufbringens des Schleifstoffes (45) auf dem Grundkörper (20)
- für den Fall, dass die den Grundkörper (20) aufweisende Werkzeugaufnahme (15) beim Aufbringen in der Werkzeugmaschine (1) verbleibt, ein Spincoating der Trägerschicht und des Schleifstoffes (45) auf dem Grundkörper (20), ein mechanisches Bonden der Trägerschicht (35) und des Schleifstoffes (45) auf dem Grundkörper (20) oder ein thermisches Bonden des Schleifstoffes (45) auf dem Grundkörper (20) aufweist, oder
- für den Fall, dass die den Grundkörper (20) aufweisende Werkzeugaufnahme (15) beim Aufbringen von der Werkzeugmaschine (1) separiert wird, ein thermisches Bonden der Trägerschicht (35) und des Schleifstoffes (45) auf dem Grundkörper (20), ein mechanisches Bonden der Trägerschicht (35) und des Schleifstoffes (45) auf dem Grundkörper (20), ein Kleben oder Spritzgießen der Trägerschicht (35) und des Schleifstoffes (45) an dem Grundkörper (20), oder eine Beschichtung des Grundkörpers (20) mit einem einen Schleifstoff (45) enthaltenden Lapping-Film aufweist.

6. Verfahren nach einem der vorhergehenden Ansprüche, **dadurch gekennzeichnet, dass** der Polierstift (25) konditioniert wird.

7. Verfahren nach einem der vorhergehenden Ansprüche, **dadurch gekennzeichnet, dass** der Polierstift (25) strukturiert wird, wobei die Strukturierung bevorzugt mittels Krafteinwirkung, Laserablation, lonenablation und/oder abrasiver Einwirkung auf den Polierstift (25) erfolgt.

8. Verfahren nach einem der vorhergehenden Ansprüche, **dadurch gekennzeichnet, dass** der Schritt des Konditionierens des Grundkörpers (20) ein Einwirken eines Abrichtmittels (30) auf den Grundkörper (20), und der Schritt des Konditionierens des Polierstiftes (25) ein Einwirken eines Abrichtmittels (30) auf den Polierstift (25) aufweist.

9. Polierstift (25), **dadurch gekennzeichnet, dass** er gemäß dem Verfahren nach einem der Ansprüche 1 bis 8 hergestellt ist.

10. Polierstift (25) nach Anspruch 9, **dadurch gekennzeichnet, dass**
- für den Fall, dass das zu bearbeitende Werkstück (10) oder eine zu bearbeitende Oberfläche (12) des Werkstückes (10) aus einem eisenhaltigen Werkstoff oder einer Nickel-Chrom-Superlegierung ausgebildet ist, einen aus Diamant, kubischem Bornitrit, Siliziumkarbid oder Aluminiumoxid ausgebildeten Schleifstoff (45) enthält;
- für den Fall, dass das zu bearbeitende Werkstück (10) oder eine zu bearbeitende Oberfläche (12) des Werkstückes (10) aus einem weichen Nichteisenmetall ausgebildet ist, das Schleifmittel (75) einen aus Diamant, Siliziumkarbid oder Aluminiumoxid ausgebildeten Schleifstoff (45) enthält;
- für den Fall, dass das zu bearbeitende Werkstück (10) oder eine zu bearbeitende Oberfläche (12) des Werkstückes (10) aus einer technischen Keramik ausgebildet ist, das Schleifmittel (75) einen aus Diamant ausgebildeten Schleifstoff (45) enthält; und
- für den Fall, dass das zu bearbeitende Werkstück (10) oder eine zu bearbeitende Oberfläche (12) des Werkstückes (10) aus einem Einkristall ausgebildet ist, das Schleifmittel (75) einen aus Diamant, kubischem Bornitrit, Aluminiumoxid, Ceroxid oder chemisch aktivem Bariumcarbonat ausgebildeten Schleifstoff (45) enthält.

11. Verfahren zur abrasiven Bearbeitung eines Werkstückes (10), **gekennzeichnet durch** folgende Schritte:
1. Bereitstellen einer eine Werkzeugaufnahme (15) und eine Werkstückaufnahme (5) aufweisenden Werkzeugmaschine (1);
2. Herstellen eines Polierstiftes (25) in der Werkzeugmaschine (1) nach einem Verfahren gemäß einem der Ansprüche 1 bis 8, oder Bereitstellen eines Polierstiftes (25) gemäß einem der Ansprüche 9 bis 10, und Aufnehmen des Polierstiftes (25) in der Werkzeugaufnahme (15) der Werkzeugmaschine (1);
3. Bereitstellen des zu bearbeitenden Werkstückes (10) in der Werkstückaufnahme (5) der Werkzeugmaschine (1); und
4. Bearbeiten des Werkstückes (10) mit dem Polierstift (25).

12. Verfahren nach Anspruch 11, **dadurch gekennzeichnet, dass** die Bearbeitung des Werkstückes (10) weggesteuert und/oder distanzgesteuert erfolgt.

13. Werkzeugmaschine (1), mit einer Werkzeugaufnahme (15) und einer Werkstückaufnahme (5), **dadurch gekennzeichnet, dass** die Werkzeugmaschine (1) eingerichtet ist, das Verfahren nach einem der Ansprüche 1 bis 8 und/oder nach einem der Ansprüche 11 bis 12 durchzuführen.

14. Werkzeugmaschine nach Anspruch 13, **gekennzeichnet durch** ein Trägerschicht-Aufbringmittel (40), das eingerichtet ist, eine Trägerschicht (35) auf dem Grundkörper (20) aufzubringen, und ein Schleifstoff-Aufbringmittel (50), das eingerichtet ist, einen Schleifstoff (45) auf den Grundkörper (20) aufzubringen, und/oder ein Schleifstoff-Aufbringmittel (50), das eingerichtet ist, eine Schleifstoff (45) enthaltende Trägerschicht (35) auf einen Grundkörper (20) aufzubringen.

15. Werkzeugmaschine nach einem der Ansprüche 13 bis 14, **gekennzeichnet durch** mindestens ein Abrichtmittel (30), das eingerichtet ist, den Grundkörper (20) und/oder den Polierstift (25) abzurichten.

16. Werkzeugmaschine (1) nach Anspruch 15, **dadurch gekennzeichnet, dass** das Abrichtmittel (30) eine Abrichtspindel, ein Einkorn-Abrichter oder ein Mehrkorn-Abrichter ist.

17. Bearbeitungszentrum (80), mit mindestens einer Werkzeugmaschine (1), **gekennzeichnet durch** mindestens einen Polierstift (25) nach einem der Ansprüche 9 bis 10 und/oder mindestens eine Werkzeugmaschine (1) nach einem der Ansprüche 13 bis 16.

18. Bearbeitungszentrum (80) nach Anspruch 17, **gekennzeichnet durch** mindestens ein von der Werkzeugmaschine (1) separates Trägerschicht-Aufbringmittel (40), das eingerichtet ist, eine Trägerschicht (35) auf dem Grundkörper (20) aufzubringen, und mindestens ein von der Werkzeugmaschine (1) separates Schleifstoff-Aufbringmittel (50), das eingerichtet ist, einen Schleifstoff (45) auf den Grundkörper (20) aufzubringen, und/oder mindestens ein von der Werkzeugmaschine (1) separates Schleifmittel-Aufbringmittel (50), das eingerichtet ist, ein aus einer Trägerschicht 35) und einem Schleifstoff (45) ausgebildetes Schleifmittel (75) auf dem Grundkörper (20) aufzubringen.

19. Computerprogrammprodukt oder nicht flüchtiges Speichermedium mit einem Programmcode, um das Verfahren nach einem der Ansprüche 1 bis 8 und/oder nach einem der Ansprüche 11 bis 12 auszuführen, wenn das Computerprogrammprodukt auf einem Prozessor, einem Computer (55) oder einer programmierbaren Hardware ausgeführt wird.
